# EUROPÄISCHE PATENTANMELDUNG

(11) **EP 0 065 134 A2**
(43) Veröffentlichungstag der Anmeldung: **24.11.1982**
(21) Anmeldenummer: 82103573.0
(22) Anmeldetag: 27.04.1982
(51) Int. Cl.: G09F 19/22

(54) **Anordnung einer Folge von Bildern entlang dem Fahrweg eines personenbefördernden Fahrzeuges**

(30) Priorität: 29.04.1981 DE 3116920
(71) Anmelder: Brunngraber, Axel, D-3000 Hannover 1 (DE); von Saucken, Jochen, D-8000 München 5 (DE)
(72) Erfinder: Brunngraber, Axel, D-3000 Hannover 1 (DE); Goebel, Johannes, D-3000 Hannover 61 (DE)

(57) **Zusammenfassung**

Es wird eine Anordnung einer Folge von ortsfest angeordneten Bildern (5) parallel zum Fahrweg eines personenbefördernden Fahrzeuges angegeben, wobei die Bildflächen der Bilder den Personen in dem vorbeifahrenden Fahrzeug zugewendet sind. Bei der erfindungsgemäßen Anordnung sind die Bilder (5) der Folge dicht aneinander anschließend vorgesehen und vor jedem Bild (5) befindet sich ein Satz (6) von mit Abstand voneinander angeordneten Lamellen (7), deren Längserstreckung annähernd rechtwinkelig zur Fahrrichtung verläuft und die der Breite nach unter verschiedenen Winkeln zur Bildfläche derart angeordnet sind, daß ihre gedachten Verlängerungen sich entlang einem fiktiven Streifen (10) treffen, der im Inneren des vorbeifahrenden Fahrzeuges verläuft. Die Bilder (5) sind mit den Lamellen (7) derart versehen, dass von einem sich parallel zur Bildfläche bewegenden Blickpunkt aus betrachtet der Eindruck eines ablaufenden Filmes erzeugt wird.

## Beschreibung

Die Erfindung betrifft eine Anordnung einer Folge von ortsfest angeordneten Bildern parallel zum und mit Abstand vom Fahrweg eines personenbefördernden Fahrzeuges, der einen Haltbereich und eine Fahrtstrecke umfaßt, wobei die Bildfläche der Bilder den Personen in einem den Fahrweg entlangfahrenden Fahrzeug zugewendet ist.

Bei einer durch die Praxis bekannten Anordnung dieser Art sind Reklametafeln mit Abstand voneinander etwa.mittig auf dem Bahnsteig vorgesehen. Die Bildfläche jeder Reklametafel ist so bemessen, daß eine betrachtende Person das Bild vom Fenster des Fahrzeuges her aufmehmen kann. Diese Bilder ändern sich während der Betrachtung nicht. Deshalb kann, während das Fahrzeug am Bahnsteig steht, von den Bildern, die sich im Sichtbereich des Fensters befinden, nur relativ wenig Information zu dem Betrachter übermittelt werden.

Eine Aufgabe der Erfindung ist es daher, eine Anordnung der eingangs genannten Art zu schaffen, bei welcher bei einer aus dem Fenster hinaussehenden Person unter Verwendung ortsfester Bilder der Eindruck eines filmartigen Ablaufs erreicht wird.

Diese Aufgabe wird durch die im Anspruch 1 angegebene Erfindung gelöst. Weitergehende Ausführungen der Erfindung sind in Unteransprüchen angegeben.

Mit Hilfe der Erfindung lassen sich so freie Flächen z.B. neben schienengebundenen Fahrzeugen für künstlerische oder kommerzielle Kommunikation durch einen Filmeindruck hervorrufende Bildfolgen ausnutzen. Die Bildträger sind mit den erfindungsgemäßen Vorsatzstücken derart versehen, daß von einem sich parallel zur Bildfläche bewegenden Blickpunkt aus betrachtet der Eindruck eines ablaufenden Filmes erlebt wird.

Vor jedem Einzelbild befindet sich ein Satz von Lamellen. Durch Größe, Anzahl und Anordnung der Lamellen wird erreicht, daß der Betrachter stets nur ein Bild zur Zeit wahrnehmen kann, dem eine kurze Schwarzphase vor der Wahrnehmung des nächsten Bildes folgt. Vorzugsweise befindet sich zwischen einzelnen Haltebereichen des Fahrweges eine aneinander gereihte Abfolge von Einzelbildern, die einen Bewegungsablauf in diskrete Phasenbilder_gegliedert darstellen. Durch eine spezielle Lamellenkonstruktion wird erreicht, daß ein Betrachter aus einem vorbeifahrenden Fahrzeug jeweils zur Zeit nur ein Einzelbild erblicken kann und zwar weitgehend frei von Bewegungsunschärfe. Die durch die Fahrt bewirkte Abfolge der Einzelbilder läßt den Betrachter einen Bewegungsablauf erleben.

Die Festsetzung der Bilddimensionen hängt in Bezug auf die Breite von der typischen Durchschnittsgeschwindigkeit der Fahrzeuge in den in Frage kommenden Streckenabschnitten ab; die Höhe der Bilder wird bestimmt durch Fensterhöhe, Aspekte gleichmäßiger Ausleuchtung und evtl. zu berücksichtigende Sicherheitserfordernisse, z.B. Freihalten von Fluchtwegen. Bei einer angenommenen Durchschnittsgeschwindigkeit von 50 km/h und bei der üblichen Bildfrequenz von 24/sec ergibt sich eine Bildbreite von ca. 58 cm; auf Schnellstrecken können sich fensterfüllende Formate ergeben.

Die erfindungsgemäße Anordnung läßt sich z.B. im Freien neben hochgelegten Einschienenbahnen vorsehen. Besonders zweckmäßig und vorteilhaft ist es, wenn die Fahrtstrecke in einem U-Bahntunnel verläuft und die Bilder samt den Lamellen an der Tunnelwand angebracht sind. Hierbei wird der mit der Bahn fahrenden Person der Blick aus dem Fenster verschönt, der auf der Fahrtstrecke bishernur auf die kahle Tunnelwand trifft. Das aus dem Fenster auf die Tunnelwand fallende Licht beleuchtet die Bilder.

Besonders zweckmäßig und vorteilhaft ist es auch, wenn die Bildflächen der Bilder im wesentlichen senkrecht verlaufen.

In Augenhöhe des Betrachters und in konstantem Abstand zu ihm ist z.B. ein Bildträger an einer Wand angebracht. Auf ihm befinden sich in konstanter Größe und in gleichmäßigem Abstand yoneinander die Einzelbilder. - Neben dem Anbringen von zweidimensionalen Bildern ist auch eine dreidimensionale Version möglich, tei der hinter den Lamellen Guckkästen sind, deren Inhalt sich entsprechend von Kasten zu Kasten verändert.

Besonders zweckmäßig und vorteilhaft ist es sodann, wenn der fiktive Treff-Streifen etwa mittig zu den Lamellen eines Bildes vorgesehen ist und die Neigung der Lamellen auf den mittigen Treff-Streifen ausgerichtet ist. Die Lamellen stehen in bestimmten Winkeln zu der Bildoberfläche; diese Winkel werden bestimmt von der Entfernung der Bildoberfläche zu dem Brennpunkt, an dem sich der Betrachter in dem Moment befindet, in dem er im für die Betrachtung vorgesehenen Winkel, z.B. 90°, auf die vertikale Mittelachse des Bildes sieht. In diesem Moment nimmt der Betrachter die vorderen Kanten der Lamellen nur als dünne Striche wahr und das Bild als Ganzes. Im folgenden Augenblick - ein Stück weiterbewegt - verdeckt die infolge ihrer Flucht ausgerichteten Anordnung der Lamellen die einzelnen Bildsegmente.

Die Anzahl der Lamellen pro Bild ist unter anderem von der Länge des Bildes abhängig. Die Anzahl der Lamellen pro Bild ist reziprok der Tiefe der Lamellen und steht in direktem Verhältnis zur Distanz von Bildoberfläche zu Betrachterbrennpunkt. Bei einer Bildbreite von 58 cm, einer Entfernung des Betrachters zum Bild von ca. 2 m und einer Anzahl von 11 Lamellen müßten diese ca.35 cm tief sein.

Besonders zweckmäßig und vorteilhaft ist es weiterhin, wenn die Oberfläche der Lamellen lichtschluckend ausgebildet ist. Hierdurch werden, insbesondere bei künstlicher Beleuchtung, unerwünschte Reflexionen vermieden. Das Material, aus dem die Lamellen herzustellen sind, muß im übrigen sowohl dem von dem Schienenfahrzeug erzeugten Luftdruck widerstehen, als auch sicherheitstechnischen Erfordernissen, wie z.B. nicht brennbar zu sein, keine gefährlichen Schmordämpfe bei Erhitzung zu entwickeln, Genüge leisten.

Besonders zweckmäßig und vorteilhaft ist es sodann, wenn unmittelbar über und/oder unter den Lamellen eine die Bildfläche möglichst gleichmäßig beleuchtende Lichtquelle vorgesehend ist. Lichtquellen können auch ober-und/oder unterhalb der Fenster des Fahrzeugs an dem Fahrzeug selbst angeordnet sein. Beim Passieren des Fahrzeugs an der Folge der Bilder können diese Lichtquellen dann eingeschaltet werden. Die Lichtquellen sind vorzugsweise nach vorne, dem Betrachter zu, abgedunkelt. Da bei zwei Lichtquellen die Lichtverteilung zur Mitte der Bilder hin abnimmt, kann in entsprechenden Fällen, d.h. bei bestimmter Bildhöhe und/oder bei bestimmten Bildqualitäten, bei der Produktion der Bilder über diese ein leichtes Raster gelegt werden, das sich von dem oberen und unteren Rand her zur Mitte aufhellt und das so die Lichtabnahme kompensiert. Wenn die Bilder transparent ausgeführt sind, werden diese zweckmäßig rückseitig beleuchtet.

Besonders zweckmäßig und vorteilhaft ist es auch, wenn ein Bildträger mit Einrichtungen zum auswechselbaren Anbringen der Bilder vorgesehen ist. Es lassen sich die Bilder auswechseln, um das Interesse der die Fahrtstrecke regelmäßig benutzenden Personen an den Bildern wachzuhalten.

Besonders zweckmäßig und vorteilhaft ist es dabei, wenn die Bilder voneinander getrennte Einzelbilder sind. In diesem Fall sind an den fest installierten Bildträgern plakatartige Einzelbilder angebracht. Die Bilder werden in vorgesehene Schablonen eingepaßt. Die Schablonen geben den exakten Rahmen des Bildortes an und gewährleisten die notwendige Präzision beim Positionieren der Bilder. Diese Bildmontage eingnet sich hauptsächlich für künsterlsch orientierte Bildsequenzen, die nicht häufig ausgetauscht werden.

Besonders zweckmäßig und vorteilhaft ist es aber auch, wenn die Bilder sich an einem sich über die Folge erstreckenden bandförmigen Träger befinden. Die ganze Serie der für einen Fahrtstreckenabschnitt erforderlichen Einzelbilder wird auf einen durchlaufenden Träger aus Stoff oder anderem geeigneten Material angebracht. Ein solcher Träger wird mittels eines Mechanismus zwischen Lamellen und Hiterwand auf den Bildträger aufgezogen. Dabei werden Ober- und Unterkante des Bildstreifens mittels Rollen in Schienen geführt, während der Bildstreifen von Seilwinden über die ganze Länge des zu bebildernden Abschnittes gezogen und gestrafft wird. Exakte Positionierung der Bilder ist durch die Vorproduktion gegeben, bei der die Einzelbilder auf den Streifen mit adäquaten Mitteln fixiert werden.

Durch Normierung von Bildgrößen können solche Streifen mit vorproduierten Bildfolgen in verschiedene Streckenabschnitte und an andere Orte übernommen werden. - Je nach Beschaffenheit des Trägermaterials können die Streifen für verschiedene Serien wieder verwendet werden. Diese Art der Bildmontage eignet sich vor allem für kommerzielle Nutzung, da sie unabhängig vom laufenden Schienenverkehr mit notweniger Exaktheit durchgeführt werden kann und ferner Mobilität des erstellten Materials ermöglicht.

Besonders zweckmäßig und vorteilhaft ist es sodann, wenn die Lamellen jedes Bildes mittels Streben zu einer Lamelleneinheit zusammengehalten sind. Für jeden Streckenabschnitt mit konstanter Entfernung von Bild zu Betrachter ist die gleiche Lamelleneinheit für jedes Einzelbild verwendbar. In anderen Abschnitten mit anderem Abstand ist eine anders berechnete Lamelleneinheit zu verwenden, die aber bei konstanter Bildgröße die Austauschbarkeit des Bildmaterials nicht beeinflußt.

Die Montage der Lamelleneinheiten hängt von der Wahl der Bildmontage ab. Wird die oben aufgeführte plakatartige Montage der Bilder gewählt, werden etliche Lamelleneinheiten zu Sätzen zusammengefaßt, die zwecks Auswechseln der Bilder bewegt werden können. Die vor dem Bildträger befindlichen Lamelleneinheiten können - jeweils in Gruppen von einigen Bildern zusammengefaßt - z.B. hochgeklappt werden, so daß die eigentliche Bildfläche frei liegt. Wird ein Bildstreifen in Führungsschienen gewählt, werden die Lamelleneinheiten in einem reibungsfreie Bildstreifenbewegung ermöglichenden Abstand fest installiert.

In der Zeichnung ist eine bevorzugte Ausführungsform der Erfindung dargestellt und zeigt
Fig. 1 schematisch einen waagerechten Querschnitt durch eine Anordnung einer Folge von Bildern entlang dem Fahrweg eines personenbefördernden Fahrzeuges,
Fig. 2 eine Vorderansicht einer Lamelleneinheit der Anordnung gemäß Fig. 1 in einem gegenüber Fig. 1 vergrößerten Maßstab,
Fig. 3 schematisch und perspektivisch die Lamellen der Lamelbneinheit gemäß Fig. 2 in einem gegenüber Fig. 2 vergrößerten Maßstab und
Fig. 4 eine graphische Darstellung zur Erläuterung der Anordnung gemäß Fig. 1.

Gemäß Fig. 1 ist auf dem Boden eines Tunnels ein Gleis 1 mit zwei parallelen, voneinander Abstand aufweisenden Schienen vorgesehen, auf denen ein Fahrzeug fährt, das Fenster 2 aufweist, die der einen Tunnelwand 3 zugewendet sind. Es ist in Fig. 1 ein Abschnitt einer Fahrtstrecke einer U-Bahn gezeigt. An der Tunnelwand ist ein langgestreckter Bildträger 4 in Höhe des Fensters 2 befestigt. Der Bildträger 4 trägt eine Folge von dicht an dicht beieinander angeordneten, aneinander anstoßenden Bildern 5. Vor jedem Bild 5 ist eine Lamelleneinheit 6 angeordnet, die eine Vielzahl von flachen, dünnen, rechteckigen Lamellen 7 umfaßt.

Oberhalb und.unterhalb jeder Lamelleneinheit 6 befindet sich gemäß Fig. 2 je eine längliche Lichtquelle 8, die zwischen die dünnen Lamellen 7 auf das Bild 5 scheint. Gemäß Fig. 3 stehen die mittleren Lamellen 7 genau rechtwinkelig zur Bildf3äche und sind die äußeren Lamellen etwas in Richtung von innen nach außen geneigt. Die Neigung gegenüber der Rechtwinkeligen übersteigt, ganz allgemein, 30° auf keinem Fall und ist in der Regel nicht größer als 15°. In Fig. 3 ist angedeutet, wie fiktive Verlängerungen 9 zu einem fiktiven Streifen 10 verlaufen, in dem sie sich treffen.

Gemäß Fig. 4 sind die Augen eines Betrachters, der sich in dem Fahrzeug hinter dem Fenster 2 befindet, zu drei verschiedenen Zeitpunkten A, B und C in dem fiktiven Treff-Streifen 10 befindlich dargestellt. Die Augen des Betrachters befinden sich in einem "Brennpunkt". Bei der Position A können die Augen voll zwischen die Lamellen, d.h. in die Kanäle zwischen den Lamellen blicken; sie haben 100%igen Einblick und sehen das Bild vollständig. In der Position B haben die Betrachteraugen nur 50%igen Einblick; d.h. sie.sehen nur die Hälfte des Bildes. In der Position C haben die Augen keinen Einblick in die Lamelleneinheit mehr und sehen nur noch gegen die Lamellen. In Fig. 4 ist unten das Einblickmaß in Abhängigkeit von der Position zur Lamelleneinheit in Form einer Sinus-Kurve 11 dargestellt.

Anstelle der zwischen Bildflächen und Fahrzeug befindlichen Lameellenkonstrulitionen ist eine weitere Anordnung möglich, den kontinuierlichen, zur Erlangung eines Film-Eindrucks ungeeigneten Bildfluß in diskrete. Einzelbilder zu zerlegen:
die jeweilige Position und - daraus abgeleitet - Bewegung des Fahrzeugs wrird durch mechanischen Abgriff oder Ortung durch optische oder elektromagnetische Sensoren ermittelt. Entsprechend der Geschwindigkeit werden ortsfest oder am Fahrzeug angebrachte Blitzlichtröhren mit einer derartigen, jeweils nachgeregelten Frequenz betrieben, daß für den Betrachter diskrete Einzelbilder ohne bewegungsbedingte Verwischung sichtbar bleiben.

## Patentansprüche

1. Anordnung einer Folge von ortsfest angeordneten Bildern parallel zum und mit Abstand vom Fahrweg eines personenbefördernden Fahrzeuges, der einen Haltbereich und eine Fahrtstrecke umfaßt, wobei die Bildflächen der Bilder den Personen in einem den Fahrweg entlang fahrenden Fahrzeug zugewendet sind, dadurch gekennzeich-- net, daß die Bilder (5) der Folge dicht aneinander anschließend vorgesehen und im Bereich der Fahrtstrecke angeordnet sind und vor jedem Bild (5) ein Satz (6) von mit Abstand voneinander angeordneten Lamellen (7) vorgesehen ist, deren Längserstreckung annähernd rechtwinkelig zur Fahrtrichtung verläuft und die der Breite nach unter verschiedenen Winkeln zur Bildfläche derart angeordnet sind, daß ihre gedachten Verlängerungen (9) in Richtung auf die in dem Fahrzeug befindlichen Personen sich entlang einem fiktiven Streifen (10) treffen, der im Inneren des vorbeifahrenden Fahrzeuges verläuft.

2. Anordnung nach Anspruch 1, dadurch gekennzeichnet, daß die Fahrtstrecke in einem U-Bahntunnel verläuft und die Bilder (5) samt den Lamellen (7) an der Tunnelwand angebracht sind.

3. Anordnung nach Anspruch 1 oder 2, dadurch gekennzeichnet, daß die Bildflächen der Bilder (5) im wesentlichen senkrecht verlaufen.

4. Anordnung nach einem oder mehreren der vorhergehenden Ansprüche, dadurch gekennzeichnet, daß die Oberfläche der Lamellen (7) lichtschluckend ausgebildet ist.

5. Anordnung nach einem oder mehreren der vorhergehenden Ansprüche, dadurch gekennzeichnet, daß unmittelbar über und/oder unter den Lamellen (7) eine die Bildfläche beleuchtende Lichtquelle (8) vorgesehen ist.

6. Anordnung nach einem oder mehreren der vorhergehenden Ansprüche, dadurch gekennzeichnet, daß die Bilder (5) transparent ausgeführt sind und von der Rückseite durchleuchtet werden.

7. Anordnung nach einem oder mehreren der vorhergehenden Ansprüche, dadurch gekennzeichnet, daß an dem Fahrzeug ober- und/oder unterhalb der tenster, besondere Lichtquellen zur Beleuchtung der Bilder (5) vorgesehen sind.

8. Anordnung nach einem oder mehreren der vorhergehenden Ansprüche, dadurch gekennzeichnet, daß ein Bildträger (4) mit Einrichtungen zum auswechselbaren Anbringen der Bilder (5) vorgesehen ist.

9. Anordnung nach einem oder mehreren der vorhergehenden Ansprüche, dadurch gekennzeichnet, daß die einzelnen Bilder (5) der Folge auf einem bandförmigen Träger angebracht sind.

10. Anordnung nach einem oder mehreren der vorhergehenden Ansprüche, dadurch gekennzeichnet, daß die Lamellen (7) jedes Bildes (5) konstruktiv zu einer Einheit (6) zusammengefaßt sind.
